# EUROPÄISCHE PATENTANMELDUNG

(11) **EP 2 332 799 A2**
(43) Veröffentlichungstag der Anmeldung: **15.06.2011**
(21) Anmeldenummer: 10014214.0
(22) Anmeldetag: 02.11.2010
(51) Int. Cl.: B61D 17/08, B61D 19/00, B61D 39/00

(54) **Gedeckter Güterwagen mit zwei beweglichen Seitenwandteile**

(30) Priorität: 10.12.2009 DE 102009057510
(71) Anmelder: DB Waggonbau Niesky GmbH, 02906 Niesky (DE)
(72) Erfinder: Helm, Andreas, 02906 Niesky (DE); Kappler, Detlef, 02906 Niesky (DE); Göhring, Dieter, 02906 Waldhufen (DE); Töppel, Matthias, 01877 Bischofswerda (DE); Neumann, Michael, 02826 Neißeaue OT Zodel (DE)
(74) Vertreter: Zinken-Sommer, Rainer

(57) **Zusammenfassung**

Die Erfindung betrifft einen gedeckten Güterwagen, dessen Seitenwände aus jeweils mindestens zwei beweglichen Seitenwandteilen (1) bestehen, die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in dieser Ebene in Fahrzeuglängsrichtung verschiebbar sind, wobei jedem Seitenwandteil eine am Güterwagen drehbare Schwenkwelle (4) zugeordnet ist, die zwei radial in einem geeigneten Winkel zueinander angeordnete Schienen trägt, wobei die innen liegende Schiene in Schließstellung als Stützschiene und die außen liegende Schiene in Schließstellung als Laufschiene für das jeweils andere zu verschiebende Seitenwandteil dient, und die eine über die Längserstreckung der Schwenkwelle verteilte Mehrzahl von Hebeln (8) trägt, die zur Sicherung des sich auf der innen liegenden Schiene abstützenden Seitenwandteils in Schließstellung dienen. Die Erfindung soll zum einen ein sicheres und dichtes Verschließen von dessen Seitenwänden auch bei mangelnder Maßhaltigkeit von Seitenwandteil, Stütz- oder Laufschiene - wie sie nach intensiverem Gebrauch durch den damit einhergehenden Verzug und Verschleiß unvermeidbar ist ― und zum anderen auch eine Betätigung mit geringen Antriebskräften ermöglichen.

Hierzu ist vorgesehen, dass jeder Hebel jeweils einen Verriegelungshebel (6) antreibt, der in einem in Bezug auf den Güterwagen starr angeordneten Lagerzapfen (11) drehbar gelagert und gegen ein in Bezug auf den Güterwagen starr angeordnetes Gegenlager (5) anschwenkbar ausgeführt ist, wobei Hebel und Verriegelungshebel jeweils mittels einer längen-einstellbaren Koppelstange (7) miteinander drehgelenkig verbunden sind und jeder Hebel in Schließstellung derart ausgelenkt ist, dass der hieran gekoppelte Verriegelungshebel gegen das Gegenlager angeschwenkt ist und das sich auf der innenliegenden Schiene abstützende Seitenwandteil gegen das Gegenlager hält.

## Beschreibung

Die Erfindung betrifft einen gedeckten Güterwagen, dessen Seitenwände aus jeweils mindestens zwei beweglichen Seitenwandteilen bestehen, die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in dieser Ebene in Fahrzeuglängsrichtung verschiebbar sind, wobei jedem Seitenwandteil eine am Güterwagen drehbare Schwenkwelle zugeordnet ist, die zwei radial in einem geeigneten Winkel zueinander angeordnete Schienen trägt, wobei die innen liegende Schiene in Schließstellung als Stützschiene und die außen liegende Schiene in Schließstellung als Laufschiene für das jeweils andere zu verschiebende Seitenwandteil dient, und die eine über die Längserstreckung der Schwenkwelle verteilte Mehrzahl von Hebeln trägt, die zur Sicherung des sich auf der innen liegenden Schiene abstützenden Seitenwandteils in Schließstellung dienen.

Diese gattungsgemäßen Güterwagen weisen üblicherweise sehr groß dimensionierte Seitenwände auf, die im geöffneten Zustand einen Großteil des Laderaums zur Erleichterung des Be- oder Entladens freigeben. Am häufigsten kommen inzwischen Schiebewand-Güterwagen zum Einsatz, deren Schiebewände nicht nur die vertikale Seitenwand des Güterwagens umfassen, sondern sich auch durch nach oben hin zur Wagenmitte hin abgewinkelte oder gebogene Seitenwandelemente bis in den Dachbereich des Güterwagens erstrecken. Zur Reduzierung des Fahrzeuggewichtes und damit zur Erhöhung der Zuladungsfähigkeit des Güterwagens sind die Seitenwände meist aus einer aus Aluminium-Profilen gebildeten Tragwerksstruktur aufgebaut. Eine stabile Verriegelung der Seitenwände in ihrer Schließstellung ist zum Schutz des Wageninneren vor Umgebungseinflüssen (Feuchtigkeit etc.) von großer Bedeutung. Ebenso müssen die geschlossenen Seitenwände bei hohen und abrupten dynamischen Lasten, wie sie z.B. bei Rangierstößen auf einen Güterwagen einwirken können, stabil und sicher in ihrer Schließstellung gehalten werden.

Die AT 246 773 schlägt zur Lösung dieses Problems Seitenwände vor, an deren Rahmen Haken angeformt sind, die beim Schließen der Seitenwand in hierzu korrespondierende Öffnungen des Wagenrahmens eingreifen und auf diese Weise eine Sicherung der geschlossenen Schiebewand bewirken sollen. In hierzu analoger Weise sind auch Konstruktionen bekannt, bei denen die Haken durch Laschenbleche ersetzt sind, welche ihrerseits beim Schließen der Seitenwand in hierzu korrespondierende Öffnungen bzw. Taschen eingreifen. Dieser Ansatz hat sich jedoch als nachteilig herausgestellt, da die Öffnungen nur einen räumlich begrenzten Fangbereich aufweisen und schon bei geringfügig deformierten Seitenwänden kein Eingriff des Hakens bzw. des Laschenblechs in die zugehörige Öffnung am Fahrzeugrahmen mehr gewährleistet ist. Zusätzlich führt dieser konstruktive Ansatz zu einem kaum lösbaren Widerspruch zwischen der Forderung nach einerseits möglichst geringen Betätigungskräften beim Öffnen bzw. Schließen der Seitenwände und andererseits möglichst hohen Widerständen gegen Kräfte, die quer zur Fahrzeuglängsachse auf die Seitenwände einwirken.

Als hierzu alternativen Lösungsansatz offenbart die AT 236 438 einen gattungsgemäßen Güterwagen, auf dessen Schwenkwelle hakenförmige Hebel angeordnet sind, deren jeweils freie Enden nach dem Prinzip des Fanghakens in jeweils eine hierzu korrespondierende Ausnehmung der Seitenwände eingreifen und die Seitenwände auf diese Weise in ihrer Schließlage sichern. Allerdings kann auch mit dieser Lösung das dichte Anliegen der Seitenwand am Fahrzeugrahmen des Güterwagens nicht dauerhaft gewährleistet werden. Es wird nicht in allen Fällen ein sauberes Anliegen der Seitenwand erreicht. Je nach mechanischem Zustand bzw. Verschleißgrad von Fanghaken und / oder Seitenwand kommt es zu Klemmungen beim Betätigen der Schwenkwelle oder zu großem Spiel zwischen Fanghaken und Seitenwand, wodurch die Seitenwand auch in der Schließstellung nicht hinreichend lagestabil fixiert ist und es zu unerwünschten Relativbewegungen der Seitenwand gegenüber dem Fahrzeug kommen kann.

Der Erfindung liegt daher die Aufgabe zugrunde, einen gedeckten Güterwagen bereitzustellen, dessen Seitenwände aus jeweils mindestens zwei beweglichen Seitenwandteilen bestehen, die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in dieser Ebene in Fahrzeuglängsrichtung verschiebbar sind, wobei jedem Seitenwandteil eine am Güterwagen drehbare Schwenkwelle zugeordnet ist, die zwei radial in einem geeigneten Winkel zueinander angeordnete Schienen trägt, wobei die innen liegende Schiene in Schließstellung als Stützschiene und die außen liegende Schiene in Schließstellung als Laufschiene für das jeweils andere zu verschiebende Seitenwandteil dient, und die eine über die Längserstreckung der Schwenkwelle verteilte Mehrzahl von Hebeln trägt, die zur Sicherung des sich auf der innen liegenden Schiene abstützenden Seitenwandteils in Schließstellung dienen, dessen Seitenwände auch bei größeren Toleranzen von Seitenwandteil, Stütz- oder Laufschiene - wie sie nach intensiverem Gebrauch durch den damit einhergehenden Verzug und Verschleiß unvermeidbar ist ― zum einen sicher und dicht verschließbar und zum anderen auch mit geringen Antriebskräften betätigbar sind.

Erfindungsgemäß wird diese Aufgabe in Verbindung mit dem Oberbegriff des Schutzanspruches 1 dadurch gelöst, dass jeder Hebel jeweils einen Verriegelungshebel antreibt, der in einem in Bezug auf den Güterwagen starr angeordneten Lagerzapfen drehbar gelagert und gegen ein in Bezug auf den Güterwagen starr angeordnetes Gegenlager anschwenkbar ausgeführt ist, wobei Hebel und Verriegelungshebel jeweils mittels einer längen-einstellbaren Koppelstange miteinander drehgelenkig verbunden sind und jeder Hebel in Schließstellung derart ausgelenkt ist, dass der hieran gekoppelte Verriegelungshebel gegen das Gegenlager angeschwenkt ist und das sich auf der innenliegenden Schiene abstützende Seitenwandteil gegen das Gegenlager hält. Da die Schwenkwelle zugleich Bestandteil der erfindungsgemäßen Verriegelungseinrichtung als auch der Betätigungseinrichtung für das Öffnen und Schließen des zugehörigen Seitenwandteils ist, wird die Verriegelungseinrichtung beim Öffnen bzw. Schließen des Seitenwandteils durch die hiermit verbundene Drehbewegung der Schwenkwelle jeweils zwischen einer geschlossenen (bei Seitenwand in Schließstellung) und einer geöffneten Stellung (bei Seitenwandteil in Öffnungsstellung) geschaltet. Im Gegensatz zum vorbekannten Stand der Technik weist die erfindungsgemäße Verriegelungseinrichtung jedoch einen größeren Fangbereich auf und funktioniert deshalb auch bei verformten oder verzogenen bzw. bei weniger maßhaltigen Seitenwandteilen noch zuverlässig. Durch die Längsverstellbarkeit der Koppelstange kann der bei der Anstellbewegung zwischen der geöffneten und geschlossenen Stellung überstrichene Schwenkwinkel des Verriegelungshebels variiert werden. So kann beispielsweise bei Seitenwandteilen, die im Fangbereich einzelner Verriegelungshebel zum Wagenäußeren hin verzogen bzw. verbogen sind, ein Blockieren der Betätigungseinrichtung für die Seitenwand-Öffnung bzw. -Schließung dadurch vermieden werden, dass die Koppelstangen-Längen bei den im Bereich dieser Formungenauigkeit angeordneten Verriegelungshebeln verlängert werden. Der Anschwenkwinkel eines solchen Verriegelungshebel dringt dann weniger tief in Richtung auf das Wageninnere ein. Analog dazu kann beispielsweise durch Kürzen der Koppelstangen-Längen eine lagestabile Fixierung des Seitenwandteils auch bei ausgeschlagenen Gegenlagern erreicht werden, da der Verriegelungshebel dann tiefer in Richtung auf das Wageninnere einschwenkt. Auf diese Weise realisiert die Erfindung eine Verriegelungseinrichtung, die adaptiv an wechselnde Verschleißerscheinungen bei Gegenlager oder Seitenwandteil anpassbar ist und somit auch bei diesen in der Praxis häufig vorkommenden Fällen eine mechanisch spiel- und blockadefreie Verriegelung gewährleistet.

Eine konkrete Ausführungsform der Erfindung sieht vor, dass jedes Seitenwandteil eine über die Längserstreckung seiner Unterkante verteilte, in Anzahl und Ausrichtung zueinander mit den an der Schwenkwelle angebrachten Hebeln korrespondierende Mehrzahl von starren Laschen aufweist, welche über jeweils ein zum Kontakt mit dem Gegenlager sowie zum Kontakt mit dem Verriegelungshebel geeignet ausgestaltetes Laschenendprofil verfügen. Eine gemäß der Erfindung ausgeführte Verriegelungseinrichtung greift somit nicht unmittelbar am Seitenwandteil, sondern mittelbar an mit dem Seitenwandteil jeweils verbundenen Laschen an. Auf diese Weise kann die geometrische Gestaltung der Laschen (insbesondere deren Oberfläche) in einer von der Gestaltung des Seitenwandteils unabhängigen Weise ausgeführt sein und auf die speziellen Randbedingungen und Erfordernisse im Kontaktbereich mit Gegenlager bzw. Verriegelungshebel angepasst sein. Ebenso können zwischen Lasche und Seitenwandteil bzw. zwischen Laschenendprofil und Lasche jeweils lösbare Verbindungselemente vorgesehen sein. Dies ermöglicht eine einfache Tauschbarkeit defekter oder über ein Grenzmaß hinaus abgenutzter Laschen bzw. Laschenendprofile.

Zusätzlich weist das Gegenlager eine nach außen hin offene und zur Aufnahme eines Laschenendprofils geeignet ausgestaltete Lager-Eintiefung auf. Auf diese Weise wird erreicht, dass ein von erfindungsgemäßen Verriegelungshebeln in der Schließstellung fixiertes Seitenwandteil nicht nur in Querrichtung gegen ein Gegenlager gehalten bzw. gedrückt wird sondern durch die obere bzw. untere Begrenzungsfläche der Lager-Eintiefung auch in vertikaler Richtung. Damit erzielt die vorliegende Erfindung eine zusätzliche Sicherheit dagegen, dass ein Seitenwandteil bei hohen Vertikalkräften, wie sie z.B. bei Rangiervorgängen auftreten können, von der Stützschiene springt.

Gemäß einer weiteren Ausgestaltung des erfinderischen Grundkonzepts sind das Gegenlager an einem Rahmen oder Untergestell des Güterwagens angeordnet und die Laschen in Bezug auf das Umgrenzungsprofil des Güterwagens nach innen abgewinkelt. Dies ermöglicht die Anordnung der erfindungsgemäßen Verriegelungseinrichtung in einen gegen äußere mechanische Einflüsse geschützten Installationsraum, beispielsweise unterhalb des Fußbodens des Güterwagens.

Die Erfindung sieht schließlich ferner vor, dass jede Lasche in räumlicher Nähe des Laschenendprofils eine für ein Ein- oder Hindurchgreifen eines Verriegelungshebels geeignet ausgestaltete Durchtrittsöffnung aufweist. Auf diese Weise wird ergänzend zu dem in Schließstellung hauptsächlich quer zur Wagenlängsachse wirksamen Kraftschluss zwischen Verriegelungshebel und Seitenwandteil eine zusätzliche formschlüssige Verbindung zwischen diesen geschaffen, welche die Verriegelungswirkung insbesondere bei größeren dynamischen Lasten, wie sie z.B. durch Rangierstöße auf den Güterwagen einwirken kann, erhöht.

Der Erfindungsgedanke wird in nachfolgenden Figuren verdeutlicht. Es zeigen:
- **Figur 1**: Seitenansicht eines erfindungsgemäß ausgeführten Güterwagens mit geschlossenem Seitenwandteil (partielle Darstellung)
- **Figur 2**: Detaildarstellung des Schnittes A-A eines erfindungsgemäß ausgeführten Güterwagens mit geschlossenem Seitenwandteil und geschlossener Verriegelungseinrichtung
- **Figur 3**: Detaildarstellung des Schnittes A-A eines erfindungsgemäß ausgeführten Güterwagens mit geöffnetem Seitenwandteil und geöffneter Verriegelungseinrichtung

In Figur 1 ist ein erfindungsgemäß ausgeführter Güterwagen mit geschlossenem Seitenwandteil in seitlicher Ansicht partiell dargestellt (ohne Laufwerk, Zug- und Stoßeinrichtungen sowie rechter Fahrzeughälfte). Das dargestellte Seitenwandteil (1) weist an seiner dem Gleisbereich zugewandten Unterkante eine Mehrzahl von Laschen (2) auf, die in Längsrichtung des Güterwagens zueinander beabstandet angeordnet sind. Der Schnitt A ― A bezeichnet die in den Figuren 2 und 3 detaillierter dargestellte Querschnittsansicht einer solchen Lasche im Zusammenspiel mit einer Verriegelungseinrichtung.

In Figur 2 ist eine Detaildarstellung des Schnittes A-A eines erfindungsgemäß ausgeführten Güterwagens mit geschlossenem Seitenwandteil und geschlossener Verriegelungseinrichtung dargestellt. Das Seitenwandteil (1) umfasst eine angeflanschte Lasche (2) mit einem speziell ausgeprägten Laschenendprofil (22). Des Weiteren weist die Lasche oberhalb des Laschenendprofils eine Durchtrittsöffnung auf.

Fahrzeugseitig ist am Untergestell (3) des Güterwagens ein Gegenlager (5) angebracht, welches einen Lagerzapfen (11) sowie eine vertiefte Ausnehmung bzw. Lager-Eintiefung (10) aufweist. Das Lagerendprofil (22) des Seitenwandteils kommt in Schließstellung in dieser Lager-Eintiefung (10) zum Liegen.

Die Verriegelungseinrichtung besteht aus einer Mehrzahl von Hebelmechanismen, die in Anzahl und räumlicher Anordnung mit den am Seitenwandteil angebrachten Laschen (2) korrespondiert. Jeder Hebelmechanismus umfasst einen Hebel (8), eine Koppelstange (7) sowie einen Verriegelungshebel (6). Der Hebel (8) ist an der Schwenkwelle (4) angeflanscht. Die Schwenkwelle (4) ist Bestandteil einer - in diesem Ausführungsbeispiel nicht dargestellten ― Betätigungsvorrichtung, mittels welcher das in Schließstellung auf einer Stützschiene ruhende Schiebewandteil in Richtung auf eine hierzu parallel angeordnete Laufschiene bewegbar ist. Die Schwenkwelle ist um ihre Längsachse drehbar gelagert, aber ansonsten ortsfest mit dem Güterwagen verbunden, und erfährt deshalb im Zuge eines solchen Betätigungsvorgangs eine Drehung um ihre Längsachse. Durch Drehung der Schwenkwelle (4) wird somit auch der Hebelmechanismus der Verriegelungsvorrichtung angetrieben.

Der Verriegelungshebel (6) ist mittels des Lagerzapfens (11) drehbar an einem Gegenlager (5) gelagert. Eine Koppelstange (7) ist jeweils drehgelenkig mit Hebel (8) und Verriegelungshebel (6) verbunden und überträgt die von der Schwenkwelle (4) über den Hebel (8) eingeleitete Drehbewegung auf den Verriegelungshebel (4). Der Hebelmechanismus ist dabei in der geometrischen Anordnung der Drehachsen der mechanisch miteinander gekoppelten Hebel (8) und Verriegelungshebel (6) zueinander so ausgelegt, dass der Verriegelungshebel (6) bei einem sich in Schließstellung auf der Stützschiene abstützenden Seitenwandteil (1) eine Endlage einnimmt, bei der er das Laschenendprofil (22) des Seitenwandteils (1) mit einer vorgebbaren Haltekraft beaufschlagt und gegen das Gegenlager (5) andrückt oder zumindest (im Falle einer Haltekraft = 0) gegen ein Abheben vom Gegenlager sperrt.

Die Koppelstange (7) ist längenveränderlich ausgeführt (z.B. mittels einer Gewindehülse). Durch ein Verstellen der Länge der Koppelstange kann die radiale Lage des vom Verriegelungshebel (11) im Zuge eines Betätigungsvorganges überstrichenen Kreissegmentes in Bezug auf den Lagerzapfen (11) variiert werden. So kann beispielsweise durch Kürzen der Koppelstangen-Längen eine lagestabile Fixierung des Seitenwandteils auch bei ausgeschlagenen Gegenlagern erreicht werden, da der Verriegelungshebel dann tiefer in Richtung auf das Wageninnere einschwenkt.

Durch eine Abkröpfung der Lasche (2) nach innen kann die gesamte Verriegelungseinrichtung inklusive der Schwenkwelle (4) in einer Eintiefung unterhalb des Güterwagen-Fußbodens angeordnet werden. Auf diese Weise werden nach außen in Richtung auf die Fahrzeug-Umgrenzungslinie vorkragende Bauteile und die damit einhergehende Gefahr von mechanischen Beschädigungen hieran vermieden.

In Figur 3 schließlich ist noch eine Detaildarstellung des Schnittes A-A eines erfindungsgemäß ausgeführten Güterwagens mit geöffnetem Seitenwandteil und geöffneter Verriegelungseinrichtung dargestellt. Im Vergleich zur Figur 2 ist die durch die Drehbewegung der Schwenkwelle (4) bedingte Auslenkung des Hebels (8) und die hieraus resultierende abgeklappte Stellung des Verriegelungshebels (6) erkennbar. Das Seitenwandteil (1) erscheint gegenüber der Schließstellung (diese ist in Figur 3 gestrichelt dargestellt) als translatorisch nach außen verschoben.

### Bezugszeichenliste:

- 1: Seitenwandteil
- 2: Lasche
- 3: Untergestell des Güterwagens
- 4: Schwenkwelle
- 5: Gegenlager
- 6: Verriegelungshebel
- 7: Koppelstange
- 8: Hebel (Antriebshebel)
- 10: Lager-Eintiefung
- 11: Lagerzapfen
- 22: Laschenendprofil

## Patentansprüche

1. Gedeckter Güterwagen, dessen Seitenwände aus jeweils mindestens zwei beweglichen Seitenwandteilen (1) bestehen, die in Schließstellung in einer gemeinsamen Ebene liegen und durch eine Betätigungseinrichtung wahlweise in eine vor der gemeinsamen Ebene liegende, parallel zu dieser befindlichen Schiebeebene bewegbar und in dieser Ebene in Fahrzeuglängsrichtung verschiebbar sind, wobei jedem Seitenwandteil eine am Güterwagen drehbare Schwenkwelle (4) zugeordnet ist, die zwei radial in einem geeigneten Winkel zueinander angeordnete Schienen trägt, wobei die innen liegende Schiene in Schließstellung als Stützschiene und die außen liegende Schiene in Schließstellung als Laufschiene für das jeweils andere zu verschiebende Seitenwandteil dient, und die eine über die Längserstreckung der Schwenkwelle verteilte Mehrzahl von Hebeln (8) trägt, die zur Sicherung des sich auf der innen liegenden Schiene abstützenden Seitenwandteils in Schließstellung dienen,
**dadurch gekennzeichnet, dass**
jeder Hebel (8) jeweils einen Verriegelungshebel (6) antreibt, der in einem in Bezug auf den Güterwagen starr angeordneten Lagerzapfen (11) drehbar gelagert und gegen ein in Bezug auf den Güterwagen starr angeordnetes Gegenlager (5) anschwenkbar ausgeführt ist, wobei Hebel und Verriegelungshebel jeweils mittels einer längen-einstellbaren Koppelstange (7) miteinander drehgelenkig verbunden sind und jeder Hebel (6) in Schließstellung derart ausgelenkt ist, dass der hieran gekoppelte Verriegelungshebel gegen das Gegenlager angeschwenkt ist und das sich auf der innenliegenden Schiene abstützende Seitenwandteil gegen das Gegenlager hält.

2. Gedeckter Güterwagen nach Patentanspruch 1, **dadurch gekennzeichnet, dass** jedes Seitenwandteil eine über die Längserstreckung seiner Unterkante verteilte, in Anzahl und Ausrichtung zueinander mit den an der Schwenkwelle angebrachten Hebeln (8) korrespondierende Mehrzahl von starren Laschen (2) aufweist, welche über jeweils ein zum Kontakt mit dem Gegenlager (5) sowie zum Kontakt mit dem Verriegelungshebel (6) geeignet ausgestaltetes Laschenendprofil (22) verfügen.

3. Gedeckter Güterwagen nach Patentanspruch 1 oder 2, **dadurch gekennzeichnet, dass** das Gegenlager (5) eine nach außen hin offene und zur Aufnahme eines Laschenendprofils geeignet ausgestaltete Lager-Eintiefung (10) aufweist.

4. Gedeckter Güterwagen nach mindestens einem der Patentansprüche 1 bis 3, **dadurch gekennzeichnet, dass** das Gegenlager (5) an einem Rahmen oder Untergestell (3) des Güterwagens angeordnet ist und die Laschen (2) in Bezug auf das Umgrenzungsprofil des Güterwagens nach innen abgewinkelt sind.

5. Gedeckter Güterwagen nach mindestens einem der Patentansprüche 1 bis 4, **dadurch gekennzeichnet, dass** jede Lasche (2) in räumlicher Nähe des Laschenendprofils (22) eine für ein Ein- oder Hindurchgreifen eines Verriegelungshebels (6) geeignet ausgestaltete Durchtrittsöffnung aufweist.
